# FASCICULE DE BREVET EUROPEEN

(11) **EP 1 156 895 B1**
(45) Date de publication et mention de la délivrance du brevet: **11.06.2003**
(21) Numéro de dépôt: 00907722.3
(22) Date de dépôt: 25.02.2000
(51) Int. Cl.: B21D 39/03, F16B 17/00, B21D 53/16

(54) **BAGUE A RETREINDRE, PROCEDE DE FABRICATION ET INSTALLATION DE FABRICATION.**
KLEMMRING, VERFAHREN UND VORRICHTUNG ZU SEINER HERSTELLUNG
CRIMPING RING, METHOD FOR MAKING SAME AND MANUFACTURING INSTALLATION

(30) Priorité: 26.02.1999 FR 9902476
(43) Date de publication de la demande: 28.11.2001
(73) Titulaire: Etablissements CAILLAU, 92130 Issy-les-Moulineaux (FR)
(72) Inventeur: ANDRE, Michel, F-41200 Romorantin Lanthenay (FR); DETABLE, Pascal, F-41130 Gievres (FR); LEZE, Gino, F-41200 Romorantin Lanthenay (FR)
(74) Mandataire: Intès, Didier Gérard André
(86) Numéro de dépôt international: FR0000469
(87) Numéro de publication internationale: WO00050182

(56) Documents cités:
- EP-A- 0 610 108
- DE-B- 1 297 206
- DE-C- 951 843
- GB-A- 1 202 926
- US-A- 1 812 151
- US-A- 3 510 624

## Description

La présente invention concerne un procédé de fabrication d'une bague à rétreindre comprenant une bande métallique enroulée sur elle-même, dont les extrémités sont liées par un élément de liaison présentant au moins un bord d'ancrage, selon le préambule de la première revendication, ainsi que une bague à rétreindre et une installation de fabrication.

Le document EP-A-0 610 108, en conformité avec le préambule des revendications 1 et 13, divulgue une bague à rétreindre réalisée à partir d'une bande métallique dont les extrémités ont une épaisseur voisine de la moitié de l'épaisseur de la bande et présentent, par exemple, des plots de fixation. Pour lier ces extrémités entre elles, une plaquette de fixation, présentant par exemple des ajours, est mise en place de telle sorte qu'un plot s'engage dans chaque ajour. Ensuite, l'extrémité libre des plots est rivée sur la plaquette.

Ce procédé de fabrication et la bague qu'il permet d'obtenir donnent globalement satisfaction. Le procédé nécessite toutefois une première étape qui consiste à diminuer de moitié l'épaisseur des extrémités de la bande tout en formant des plots de fixation. Les zones d'épaisseur réduite et leurs plots doivent alors être dimensionnés précisément pour permettre la mise en place et le calage de la plaquette de la fixation, cette plaquette devant également être réalisée avec une grande précision. Par ailleurs, un jeu minimum est nécessaire, entre la plaquette et la bande, et entre les deux extrémités de la bande, pour compenser les tolérances de positionnement des plots dans les ajours de la plaquette. Ce jeu risque d'affaiblir la liaison finale.

Selon ce procédé, il faut donc former les plots aux extrémités de la bande, conformer la plaquette, mettre en place la plaquette en engageant les plots dans les ajours de cette dernière, river les plots et, en outre, opérer les finitions (élimination d'excès de matière, ...). Cette succession d'opérations est finalement relativement longue et coûteuse.

L'invention vise à améliorer le procédé précité pour surmonter les inconvénients indiqués ci-dessus.

Ce but est atteint grâce au fait que, pour raccorder ledit élément de liaison à une extrémité de la bande, on dispose l'élément de liaison contre ladite extrémité de telle sorte que le bord d'ancrage de l'élément de liaison se trouve en regard de cette extrémité et on exerce une pression sur l'élément de liaison de manière à repousser la matière de ladite extrémité de la bande qui se trouve sous l'élément de liaison tout en ménageant dans cette extrémité un organe de fixation apte à coopérer avec ledit bord d'ancrage pour retenir l'un par rapport à l'autre l'élément de liaison et ladite extrémité de la bande, de telle sorte que l'épaisseur de la bague dans la région de l'élément de liaison soit sensiblement égale à l'épaisseur de la bande.

Comme on le verra dans la suite, selon le mode de réalisation considéré, le ou les bords d'ancrage peuvent être constitués par les bords d'un ajour formé dans l'élément de liaison, ou encore par une conformation appropriée (indentations, découpes anguleuses...) du contour ou de l'une des faces de l'élément de liaison.

L'élément de liaison est ainsi raccordé aux extrémités de la bande par une simple action mécanique de pression qui repousse la matière située sous l'élément de liaison (en la découpant ou en la refoulant). L'élément de liaison est intégré dans l'épaisseur de la bande, la liaison n'étant la cause d'aucune surépaisseur notable et la bague ainsi obtenue présente une forme cylindrique, dont les surfaces cylindriques intérieure et extérieure sont lisses.

Une fois l'élément de liaison disposé contre l'extrémité de la bande, la pression est exercée sur toute ou sensiblement toute la surface de l'élément de liaison qui recouvre ladite extrémité, ce qui permet d'intégrer l'élément de liaison dans l'épaisseur de cette extrémité.

Une fois l'élément de liaison correctement conformé avec son ou ses bords d'ancrage, il suffit donc de réaliser une étape de pression pour mettre ledit élément en place et assurer la liaison en formant le ou les organes de fixation, sans qu'il soit nécessaire de pré-former lesdits organes de fixation. L'élément de liaison sert d'outil de conformation et reste en place dans la bague pour assurer la liaison.

L'élément de liaison peut être constitué par une pièce de liaison distincte de la bande, cette pièce présentant au moins deux bords d'ancrage. Avec cette pièce, on ménage au moins un organe de fixation dans chacune des deux extrémités de la bande, lesdits organes de fixation étant respectivement aptes à coopérer avec chacun desdits bords d'ancrage pour respectivement relier la pièce de liaison à la première et à la deuxième extrémité de la bande.

Cette pièce de liaison peut présenter une forme globalement analogue à celle d'une plaquette. Elle peut également avoir une forme différente et présenter des reliefs, comme on le verra dans la suite.

Ainsi, dans le procédé de l'invention, la pièce de liaison est directement utilisée comme un outil de conformation des extrémités de la bande et est incrustée dans les deux extrémités de la bande, donc dans la bague, dont elle réalise la liaison. Cette conformation est donc simplifiée et obtenue directement lors de la pose de la pièce. De plus, la liaison entre la pièce et les extrémités de la bande est évidemment réalisée sans jeu. Il en résulte que les éventuelles tolérances de fabrication de la pièce ou une éventuelle imprécision de sa mise en place sur la bande préalablement à l'étape de pression sont sans effet sur la qualité de la liaison finalement obtenue.

Dans certains cas, l'élément de liaison peut également être réalisé dans une première extrémité de la bande au cours d'une étape de conformation et pour relier les deux extrémités de la bande, on superpose la première extrémité conformée avec la deuxième extrémité de la bande et on exerce ladite pression.

Cette fois, c'est directement la première extrémité de la bande qui constitue l'élément de liaison et qui sert d'outil de conformation de la deuxième extrémité de la bande, dans laquelle elle est incrustée. La liaison est finalement réalisée sans pièce supplémentaire et sans jeu.

Selon un premier mode de réalisation, l'élément de liaison est utilisé comme un outil qui sert à écraser l'extrémité de la bande sur laquelle il est placé jusqu'à ce que l'épaisseur de la bague dans la région de l'élément de liaison soit sensiblement égale à l'épaisseur courante de la bande et à occasionner un refoulement de la matière de cette extrémité conduisant à la formation d'au moins un organe de fixation contre le bord d'ancrage de l'élément de liaison. Cet élément de liaison est incrusté dans la bande et reste incrusté dans la bague.

Ce refoulement de matière induit un contact total entre les bords d'ancrage de l'élément de liaison et les organes de fixation formés par refoulement. Par exemple, l'élément de liaison peut être ajouré, auquel cas les organes de fixation sont formés par des plots ou analogues refoulés dans les ajours de cet élément de liaison.

Comme indiqué ci-dessus, on peut choisir comme élément de liaison une pièce distincte de la bande. Dans ce cas, même si, par exemple en raison des tolérances de découpe, les bords extrêmes de la bande ne sont pas tout à fait jointifs lorsqu'on dispose la pièce contre la bande, l'opération de pression induit un refoulement de la matière de la bande qui permet non seulement la formation des organes de fixation, mais également le remplissage d'un éventuel jeu entre lesdits bords extrêmes.

Selon un deuxième mode de réalisation, l'élément de liaison est utilisé comme un outil de découpe. Dans ce cas, on exerce une pression sur l'élément de liaison de manière à découper de la bande la matière repoussée par ledit élément de liaison et jusqu'à ce que ce dernier prenne la place de la matière découpée et repoussée, et l'on élimine la matière découpée et repoussée. Dans ce cas également, l'élément de liaison est incrusté dans les extrémités de la bande qu'il découpe toutefois sur toute leur épaisseur.

Ainsi, même si les tolérances de fabrication affectent les cotes de l'élément de liaison, on élimine les jeux entre l'élément de liaison et la bande, puisque la découpe est toujours adaptée aux cotes de cet élément de liaison.

De préférence, dans ce deuxième mode de réalisation, on utilise un élément de liaison constitué par une pièce de liaison pleine (ayant, en général, la forme d'une plaquette) distincte de la bande, dont le contour définit des bords d'ancrage et de découpe.

L'invention concerne également une bague à rétreindre comprenant une bande métallique enroulée sur elle-même, dont les extrémités sont liées par un élément de liaison présentant au moins un bord d'ancrage.

L'invention vise à améliorer la bague à rétreindre connue par le document EP-A-0 610 108, telle que présentée ci-dessus.

Ce but est atteint grâce au fait que l'élément de liaison est raccordé à une extrémité de la bande par un organe de fixation ménagé contre le bord d'ancrage par la mise en place dudit élément de liaison, au fait que la liaison entre la bande et l'élément de liaison est exempte de jeu et au fait que l'épaisseur de la bague dans la région de l'élément de liaison est sensiblement égale à l'épaisseur de la bande.

Dans la bague à rétreindre de l'invention, le ou les organes de fixation sont directement formés par un refoulement de la matière contre le ou les bords d'ancrage de l'élément de liaison ou par une portion de bande subsistant contre le bord d'ancrage après la découpe de la bande par l'élément de liaison, qui reste en place dans la découpe. La qualité de la liaison entre l'élément de liaison et la bande est renforcée par l'absence de jeu, de sorte quc la bague est extrêmement solide et que la liaison de ses extrémités résiste mieux à l'opération de rétreint réalisée lors de la mise en place de la bague sur l'objet à serrer. L'élément de liaison est incrusté dans la bande.

Selon un mode de réalisation avantageux, l'élément de liaison est constitué par une pièce distincte de la bande, le ou les bords d'ancrage pouvant alors être formés par les bords d'au moins un ajour de la pièce ou par une conformation appropriée (indentations, découpes anguleuses...) de la surface de ladite pièce, c'est-à-dire d'au moins l'une de ses faces et/ou de son pourtour.

Selon un autre mode de réalisation avantageux, l'élément de liaison est constitué par une première extrémité de la bande comprenant au moins un bord d'ancrage. Avantageusement, ce bord d'ancrage est formé par un ajour et les première et deuxième extrémités de la bande sont écrasées l'une contre l'autre, un plot appartenant à la deuxième extrémité étant formé dans ledit ajour.

L'invention concerne encore une installation de fabrication d'une bague à rétreindre comprenant des moyens pour enrouler une bande métallique sur elle-même et pour lier les extrémités de ladite bande par un élément de liaison présentant au moins un bord d'ancrage.

L'invention vise à proposer une installation simple, pouvant fonctionner à des cadences de production élevées pour permettre la fabrication de bague à rétreindre de façon fiable et pratiquement sans jeu dans la région de la liaison de ses extrémités.

Ce but est atteint grâce au fait que l'installation de l'invention comprend des moyens pour disposer l'élément de liaison contre une extrémité de la bande, de telle sorte qu'au moins un bord d'ancrage dudit élément de liaison se trouve en regard de ladite extrémité, ainsi qu'un outil de presse destiné à exercer une pression sur l'élément de liaison de manière à repousser la matière de ladite extrémité de la bande qui se trouve sous l'élément de liaison tout en ménageant dans cette extrémité un organe de fixation apte à coopérer avec ledit bord d'ancrage pour retenir l'un par rapport à l'autre l'élément de liaison et ladite extrémité de la bande, de telle sorte que l'épaisseur de la bague dans la région de l'élément de liaison soit sensiblement égale à l'épaisseur de la bande.

Des moyens pour disposer les bords extrêmes de la bande en regard l'un de l'autre peuvent par exemple équiper une station d'enroulement, dans laquelle la bande est progressivement enroulée sur elle-même jusqu'à ce que ses bords extrêmes viennent se placer bout à bout ou pratiquement bout à bout. Dans ce cas, l'élément de liaison peut être constitué par une pièce de liaison alimentée à partir d'un magasin, qui peut être mise en place contre la bande par des moyens de préhension, de calage et de positionnement. L'outil de presse fonctionne par exemple à la manière d'un poinçon sollicité en va-et-vient entre une position de repos dans laquelle il permet la mise en place d'une bande et d'une pièce de liaison en regard dudit outil, et une position de travail dans laquelle il réalise l'opération de pression de la pièce de liaison. A cette occasion, la bande peut être maintenue dans un contre-outil de calage.

L'élément de liaison peut être directement constitué par une première extrémité de la bande, auquel cas l'installation comporte avantageusement des moyens pour conformer ladite extrémité en élément de liaison avec au moins un bord d'ancrage (ajour...), tandis que la station d'enroulement dispose l'une contre l'autre les deux extrémités de la bande.

L'invention sera bien comprise et ses avantages apparaîtront mieux à la lecture de la description détaillée qui suit, de modes de réalisation représentés à titre d'exemples non limitatifs. La description se réfère aux dessins annexés sur lesquels :
- la figure 1 montre, en vue de côté, une bande à partir de laquelle peut être fabriquée une bague à rétreindre selon l'invention,
- la figure 2 montre la bande de la figure 1 au cours de son processus d'enroulement,
- la figure 3A illustre la jonction des extrémités de cette bande à l'aide d'une pièce de liaison, selon une première variante,
- la figure 3B est une vue analogue à la figure 3A, montrant une deuxième variante,
- la figure 4 montre la bague des figures précédentes, dans la région des extrémités de la bande,
- la figure 5 est une vue de dessus de la bague montrant la zone de la liaison des extrémités de la bande,
- la figure 6 montre, en coupe, un outil de presse permettant de fabriquer la bague de la figure 5,
- la figure 7 est une vue partielle de la bague de la figure 5, en coupe selon la ligne VII-VII,
- les figures 8 et 9 sont des vues partielles de bagues réalisées conformément au premier mode de réalisation, avec différentes formes de pièces de liaison,
- la figure 10 montre, en vue de côté, les extrémités de la bande avant leur liaison à l'aide d'une pièce de liaison représentée en coupe longitudinale,
- la figure 11 montre, en vue de dessus, une bande servant à réaliser une bague à rétreindre selon une variante de réalisation et illustre la conformation de sa première extrémité en élément de liaison,
- la figure 12 est une coupe selon la ligne XII-XII de la figure 11,
- la figure 13 illustre la liaison des deux extrémités de cette bande pour former la bague à rétreindre,
- la figure 14 montre une variante de l'élément de liaison de la figure 11,
- la figure 15 est une vue de côté de la figure 14,
- la figure 16 est une vue analogue à la figure 3A pour le deuxième mode de réalisation de l'invention, dans lequel la liaison des extrémités de la bande est réalisée par découpe à l'aide d'une pièce de liaison, et
- la figure 17 est une vue partielle dans la région des extrémités de la bande après leur liaison à l'aide.de la pièce de liaison de la figure 16.

La figure 1 montre une bande métallique 10, par exemple en acier ou en aluminium, du type convenant à la réalisation d'une bague à rétreindre. Cette bande est par exemple découpée à partir d'un feuillard et présente une épaisseur sensiblement constante sur toute sa longueur.

En vue de la fabrication d'une bague à rétreindre à partir de cette bande, les deux extrémités 10A et 10B de cette dernière sont rapprochées l'une de l'autre. Ceci est par exemple réalisé lors d'une opération de roulage pouvant s'effectuer en plusieurs phases successives, dont la figure 2 montre le début.

A l'issue de cette opération, la bande peut être complètement enroulée sur elle-même de telle sorte que ses bords extrêmes 11A et 11B (bords libres des extrémités 10A et 10B) soient disposés bout à bout ou sensiblement bout à bout. La figure 3A montre cette situation.

Sur cette figure, on voit également qu'un élément de liaison ayant la forme d'une pièce 12 distincte de la bande 10 est amené dans la région des extrémités 10A et 10B. Comme on le comprend mieux au vu de la figure 5, cette pièce comporte une pluralité d'ajours. En l'espèce, elle comporte deux séries de trois ajours 14 disposées de part et d'autre d'une ligne transversale de symétrie M.

Cette pièce 12 est disposée contre la bande de telle sorte qu'au moins un ajour 14 soit placé sur la première extrémité 10A de la bande et qu'au moins un autre ajour soit placé sur la deuxième extrémité 10B de cette bande. Par exemple, on fait en sorte que la ligne de symétrie M de la pièce de liaison corresponde sensiblement avec la ligne de jonction des bords libres 11A et 11B. La pièce de liaison peut être disposée contre la bande en amont de la station dans laquelle est réalisée l'étape de pression ou dans cette station. Elle est maintenue provisoirement en place contre la bande par des moyens de maintien provisoire. Il peut s'agir de griffes ou analogues, montées sur ressort et susceptibles de s'escamoter ou d'être masquées dans l'épaisseur de l'outil de presse lors de la réalisation de l'étape de pression.

Toutefois, sur les figures 3A et 3B, ces moyens de maintien sont constitués par un presse-flan 16 qui presse la région des extrémités de la bague contre le contre-outil 20. Ce presse-flan présente un chemisage 16A dans lequel coulisse l'outil de presse 18 avec un jeu pratiquement nul, ce chemisage ayant une section correspondant à celle de l'outil de presse et au contour de la pièce de liaison, de sorte que cette pièce est maintenue par la paroi du chemisage. Pour permettre la mise en place de la pièce 12 dans le chemisage 16A en position inactive de l'outil de presse 18, le presse-flan 16 présente une ouverture (par exemple une fente 16B) qui est dégagée dans ladite position inactive. On peut également prévoir que cette pièce de liaison soit mise en place lorsque le presse-flan est écarté de la bande.

On peut également concevoir que l'installation de fabrication comporte des moyens pour disposer l'élément de liaison, par exemple la pièce de liaison 12, sur l'outil de presse et que cet outil soit apte à porter cet élément de liaison pour le disposer contre la bande, en effectuant en continu l'opération de pression. Ainsi, la pièce de liaison 12 peut être portée par la face active 18A de l'outil de presse 18 qui comporte à cet effet des moyens de calage ou de maintien provisoire. Par exemple la pièce de liaison peut être retenue par des moyens du type électroaimant.

Pour la réalisation de l'étape de pression, la bande, ou au moins la région de ses extrémités 10A et 10B, est maintenue en étant calée entre le contre-outil 20 et le presse-flan 16. L'outil de presse est déplaçable entre une position inactive, représentée sur les figures 3A et 3B, dans laquelle il permet la mise en place de la bande dans la station de presse de l'installation, et une position active dans laquelle il réalise l'étape de pression.

Dans l'exemple représenté sur la figure 3A, la bande a été conformée de telle sorte qu'elle présente une courbure donnée dans la région de ses extrémités 10A et 10B dès avant la mise en place de la pièce de liaison. Par exemple, cette courbure correspond déjà à la courbure que présentera la bague à rétreindre terminée. La face active 18A de l'outil de presse 18 présente également une courbure sensiblement égale à cette courbure donnée, ce qui permet de conformer correctement la pièce de liaison. Par ailleurs, bien que l'on ait montré sur la figure 3A la pièce de liaison 12 dans une configuration sensiblement plane, cette pièce peut, préalablement à sa mise en place sur la bande, avoir été conformée de manière à présenter sensiblement la même courbure que la bande dans la région de ses extrémités 10A et 10B.

Dans la variante de la figure 3B, les extrémités 10A et 10B de la bande ont été réunies de manière à être sensiblement jointives, mais la bande n'a pas été roulée dans la région de ses extrémités, régions qui restent par conséquent sensiblement planes. La pièce 12 est également plane, de même que la face active 18'A de l'outil de presse 18'.

Sur les figures 3A et 3B, on constate que la face active, 18A ou 18'A de l'outil de presse présente des renfoncements, respectivement 19 et 19', qui, lors de l'opération de presse, sont disposés en correspondance avec les ajours 14 de la pièce de liaison 12. De tels renfoncements sont également visibles sur la face active 28A de l'outil de presse 28 de la figure 6, qui présente deux séries de trois renfoncements 29 correspondant respectivement aux ajours 14 de la pièce 12.

Outre ces renfoncements 19, 19', 29, la face active de l'outil de presse présente des parties pleines 18B, 18'B, 28B disposées en correspondance avec les parties pleines de la pièce.

Les figures 4 et 7 montrent, pour deux variantes, la bague terminée, dans la région de ses extrémités reliées entre elles. Sur la figure 4, la pièce de liaison 12 a été disposée du côté intérieur à la bague. On voit que cette pièce est pratiquement noyée dans l'épaisseur de la bague, l'épaisseur E de la bague dans la région de la pièce de liaison étant sensiblement égale à son épaisseur courante E'. Cette épaisseur courante correspond à l'épaisseur de la bande 10 dans laquelle est formée la bague ; c'est l'épaisseur que présente la bague (sauf éventuellement dans la région des plots 15) avant son rétreint.

Pour conserver, sous la pièce de liaison, une partie de la matière de la bande, l'épaisseur e de la pièce de liaison est inférieure à l'épaisseur E', par exemple de l'ordre de la moitié de cette épaisseur E'.

On comprend en considérant la figure 4 que la pression de la pièce de liaison sur les extrémités 10A et 10B de la bande s'est opérée de telle sorte que ces extrémités ont été écrasées jusqu'à ce que l'épaisseur E (qui correspond à la somme de l'épaisseur e de la pièce de liaison et de l'épaisseur de bande subsistant sous cette pièce de liaison) soit sensiblement égale à l'épaisseur E' et de telle sorte que la matière de la bande soit refoulée dans les ajours de la pièce de liaison pour former des plots de fixation 15.

Du fait de la présence des renfoncements 19, 19' ou 29 de l'outil de presse, les plots de fixation 15 dépassent même légèrement de la face de la pièce de liaison en contact avec cet outil comme le montre la figure 4. Suivant la disposition de la pièce de liaison et la hauteur de ces dépassements, on peut les laisser subsister ou, au contraire, opérer une étape finale d'élimination des excédents de matière refoulée.

Dans la variante des figures 6 et 7, la face active 28A de l'outil de presse est concave, la pièce de liaison 12 étant disposée du côté extérieur de la bague comme le montre la figure 7. Cette variante présente l'avantage d'éviter qu'un éventuel dépassement des plots 15 au-delà de la face supérieure de la pièce de liaison ne blesse l'objet à serrer.

La figure 5 montre, en vue de dessus, la région de la bague qui comprend la pièce de liaison 12. Cette figure correspond à une vue selon la flèche F de la figure 4 ou selon la flèche G de la figure 7.

On voit sur la figure 5 que la largeur L12 de la pièce 12 est inférieure à la largeur L de la bande 10. Ces deux largeurs sont mesurées dans le sens axial de la bague à rétreindre. La pièce de liaison est disposée de manière à laisser subsister des marges longitudinales de bandes, respectivement 13A et 13B, de part et d'autre des bords longitudinaux 12A et 12B de la pièce de liaison. La direction longitudinale est celle de la longueur de la bande 10. Ces marges 13A et 13B sont chacune ménagées pour partie dans chacune des deux extrémités 10A et 10B de la bande.

Dans la bague de la figure 5, la pièce de liaison est donc noyée non seulement dans l'épaisseur de la bande, mais également dans la largeur de cette dernière. Cette particularité présente l'avantage de renforcer encore la liaison entre les deux extrémités de la bande, puisque la pièce dé liaison n'est pas accessible depuis l'un ou l'autre des bords longitudinaux de la bande.

Elle présente également l'avantage d'éviter que les bords de la pièce de liaison ne soient soumis à la corrosion.

Sur la figure 5, la région de la bague qui comprend la pièce de liaison est encore disposée sur le contre-outil de presse 20. Elle est calée dans ce contre-outil qui présente à cet effet un renfoncement muni de bords de calage 21. On a indiqué en traits mixtes interrompus une forme possible de dégagement 21' entre l'outil de presse et le contre-outil lors de l'étape de pression, ce dégagement 21' étant rempli, lors de l'étape de pression, par l'excédent de matière dû au refoulement de la matière de la bande.

L'étape de pression peut être suivie par une étape dans laquelle les excédents de matière peuvent être éliminés. Globalement, les formes de l'outil de presse et du contre-outil de presse sont déterminées de manière à maîtriser le refoulement de la matière de la bande dans certaines zones. Ce refoulement s'opère évidemment préférentiellement à travers les ajours de la pièce de liaison pour créer les plots de fixation 15. Comme indiqué ci-dessus, on peut autoriser un refoulement latéral dans les zones 21'. La matière refoulée peut également venir emplir un éventuel jeu entre les bords extrêmes 11A et 11B de la bande lors de la disposition de ces bords en regard l'un de l'autre.

Bien entendu, l'étape de pression est réalisée de telle sorte que la matière de la bande soit écrasée et refoulée préférentiellement à la matière de la pièce de liaison 12. L'homme du métier pourra régler en conséquence (vitesse de déplacement, pression maximale, zone de refoulement préférentielle) les différents paramètres de l'étape de pression.

Il choisira très avantageusement d'utiliser une pièce de liaison dont la résistance mécanique soit supérieure à la résistance mécanique que présente la bande. Par exemple, la pièce de liaison pourra être réalisée en acier revêtu d'aluminium, l'acier étant écroui de manière à présenter une résistance mécanique de l'ordre de 600 à 1000 N/mm², par exemple de l'ordre de 930 N/mm², tandis que la bande pourra être réalisée en aluminium présentant une résistance mécanique de l'ordre de 300 N/mm². On peut imaginer que la pièce de liaison et la bande soient réalisées à partir d'un même matériau de base mais que, après leur découpe dans le feuillard, elles aient subi un écrouissage ou un traitement thermique conférant une résistance plus grande à la pièce de liaison qu'à la bande.

Par ailleurs, l'homme du métier choisira le nombre et la taille des ajours de manière à obtenir le refoulement de matière souhaité pour former les plots.

Sur la figure 8, les extrémités 10A et 10B de la bande sont reliées par une pièce de liaison 22 dont le contour forme les bords d'ancrage. Les extrémités 22A et 22B de la pièce de liaison forment des têtes larges, de largeur L22, tandis que le tronçon intermédiaire 23 est plus mince. Ainsi, les bords extrêmes 25 des têtes 22A et 22B forment des bords d'ancrage assurant la liaison contre des efforts de compression des extrémités 10A et 10B l'une vers l'autre, tandis que les bords "internes" 27 (voisins du tronçon 23) des têtes 22A et 22B assurent la liaison contre des efforts de traction des extrémités 10A et 10B l'une par rapport à l'autre. Ces bords d'ancrage coopèrent avec les organes de fixation 25' et 27' de la bande refoulés contre lesdits bords d'ancrage lors de la mise en place de la pièce de liaison.

Eventuellement, outre les bords d'ancrage 25 et 27 qui sont réalisés sur son pourtour, la pièce de liaison 22 peut présenter des ajours 24, représentés en traits interrompus, dont les bords forment des bords d'ancrage supplémentaires.

La figure 9 montre une pièce de liaison 32 présentant un ajour central 34 disposé à cheval sur les extrémités 10A et 10B de la bande. Le refoulement de la matière de la bande lors de la mise en place de cette pièce de liaison par pression forme un plot de fixation 35 appartenant pour partie à chacune des extrémités 10A et 10B. Les bords de l'ajour 34 qui sont orientés transversalement à la longueur de la bande forment des bords d'ancrage résistant aux efforts de traction, tandis que les extrémités transversales 39 de la pièce de liaison résistent aux efforts de compression en coopérant avec les organes de fixation 39' refoulés contre ces bords lors de la mise en place de la pièce de liaison.

Sur la figure 10, la pièce de liaison 42 présente des ajours 44 dont les bords 43 dépassent sur la face inférieure de la pièce de liaison. Lors de la pression de la pièce de liaison sur les extrémités 10A et 10B de la bande, ces bords 43 s'ancrent dans l'épaisseur de la bande. Pour obtenir dans les ajours 44, des plots de fixation, formés par le refoulement de la matière de la bande et participant à la tenue de la liaison, on prévoit avantageusement que la hauteur totale h des bords 43, mesurée depuis la face de la pièce de liaison qui leur est opposée, soit inférieure à l'épaisseur courante E' de la bande. Si la hauteur h est égale à l'épaisseur E', la tenue de la liaison sera obtenue par l'ancrage des bords 43 dans la bande et par les bords extrêmes 49 de la pièce de liaison, la matière refoulée dans les ajours 44 pouvant éventuellement être éliminée par la suite.

Les variantes des figures 8 à 10 sont données à titre d'exemples non limitatifs. On peut imaginer d'autres variantes telles que la présence d'indentations, de rainures ou analogue sur la face inférieure de la pièce de liaison. Pour maîtriser le refoulement de matière et chasser l'air qui est repoussé en avant de cette matière, les rainures ou analogues pourront communiquer avec l'air ambiant, sur les bords de la pièce de liaison ou par des ajours de cette dernière.

Dans la variante d'exécution du procédé décrite en référence aux figures 3A, 3B et 5, on met la pièce de liaison en place contre les deux extrémités de la bande avant de réaliser l'étape de pression. Selon une autre variante on dispose la pièce de liaison contre la première extrémité de la bande en plaçant au moins un premier bord d'ancrage sur la première extrémité de ladite bande, on exerce une pression sur la pièce de liaison de manière à repousser la matière de ladite première extrémité qui se trouve sous la pièce de liaison tout en ménageant, dans cette première extrémité, au moins un premier organe de fixation apte à coopérer avec le premier bord d'ancrage, on dispose la deuxième extrémité de la bande contre la pièce de liaison en plaçant ladite deuxième extrémité en regard d'au moins un deuxième bord d'ancrage de la pièce de liaison et on exerce une pression sur ladite pièce de manière à repousser la matière de ladite deuxième extrémité tout en ménageant, dans cette deuxième extrémité, au moins un deuxième organe de fixation apte à coopérer avec le deuxième bord d'ancrage. Cette variante d'exécution peut également viser le deuxième mode de réalisation (découpe) exposé dans la suite.

En référence aux figures 11 à 14, on décrit maintenant une variante de l'invention dans laquelle l'élément de liaison est conformé à la première extrémité de la bande.

La figure 11 montre, en vue de dessus, la bande 110 à partir de laquelle est réalisée la bague à rétreindre selon cette variante. Il s'agit par exemple d'une bande analogue à la bande 10, découpée à partir d'un feuillard en matériau habituellement utilisé pour réaliser les bagues à rétreindre.

Cette fois, l'élément de liaison 112 est directement réalisé dans la première extrémité 110A de la bande 110. En effet, cette première extrémité 110A a subi une étape de conformation dans laquelle on a pratiqué au moins un bord d'ancrage dans ladite première extrémité.

Sur les figures 11 à 13, plusieurs bords d'ancrage sont prévus et sont constitués par les bords des ajours 114. Pour ce faire, on peut par exemple utiliser un outil de poinçonnage 132 disposé dans une station de poinçonnage comprenant un contre-outil de poinçonnage 130 sur lequel est disposée l'extrémité 110A de la bande, et l'outil de poinçonnage 132 étant déplaçable perpendiculairement au contre-outil entre une position écartée de la bande et une position active de poinçonnage. L'outil de poinçonnage comprend un nombre de poinçons 134 adapté aux ajours que l'on souhaite pratiquer.

Par exemple, l'extrémité 110A de la bande est disposée dans un logement en forme de renfoncement 136 que présente le contre-outil 130. Ce logement présente lui-même des cavités 138 permettant au poinçon de traverser la bande de part en part et autorisant l'évacuation des déchets de perforation 114'.

Avantageusement, l'élément de liaison 112 présente une épaisseur e inférieure à l'épaisseur courante E' de la bande 110. On peut donc utiliser l'outil de poinçonnage 132 également comme un outil de presse qui sert à diminuer l'épaisseur de l'extrémité 110A lors de l'opération de poinçonnage. Un dégagement 140 est alors prévu entre le contre-outil de poinçonnage et l'outil de poinçonnage pour permettre le refoulement de la matière excédentaire. Par exemple, ce dégagement 140 est réalisé à l'aide d'une forme appropriée du logement 136.

Comme le montre la figure 13, pour relier les deux extrémités 110A et 110B de la bande, on superpose l'extrémité ajourée 110A qui constitue l'élément de liaison 112 avec l'autre extrémité 110B de la bande et on réalise l'étape de pression à l'aide d'un outil de presse 128. L'extrémité 110B de la bande est maintenue en place dans le contre-outil 120 et l'outil de presse 128 est déplacé vers ce contre-outil de manière à appliquer une pression sur l'extrémité 110A de la bande conduisant à un refoulement de la matière de l'extrémité 110B de la bande à travers les ajours 114 pour former des plots de fixation. Au cours de l'étape de pression, la matière excédentaire de l'extrémité 110B peut également être refoulée. Ce refoulement de matière excédentaire peut venir combler des éventuels jeux et être éliminé par la suite.

Lors de l'étape de pression, c'est la matière de l'extrémité 110B qui est écrasée et refoulée préférentiellement à celle de l'extrémité 110A. Pour ce faire, on peut agir sur les paramètres de déplacement et de conformation de l'outil de presse et de son contre-outil. De préférence, on fait en sorte que l'extrémité 110A présente une résistance mécanique supérieure à celle que présente l'extrémité 110B de la bande. Pour ce faire, le procédé de réalisation de la bague à rétreindre comprend avantageusement une étape dans laquelle on soumet la bande 110 à un traitement conférant à sa première extrémité 110A une résistance mécanique supérieure à celle que présente la deuxième extrémité. Ce traitement peut intéresser une région de la bande qui comprend l'extrémité 110B, dont on souhaite diminuer la résistance mécanique par rapport à la résistance mécanique initiale, ou au contraire intéresser une partie de la bande qui comprend son extrémité 110A pour en augmenter la résistance mécanique. On utilisera par exemple un traitement thermique ou un écrouissage. Le traitement peut être opéré pratiquement conjointement à l'étape de conformation de l'extrémité 110A en élément de liaison 112 ou immédiatement après cette étape.

On voit sur la figure 13 que la bande 110 a été roulée de telle sorte qu'elle présente une courbure donnée dans la région de ses extrémités superposées 110A et 110B. L'outil de presse 128 présente une face active dont la courbure est adaptée à cette courbure donnée.

Le procédé comporte avantageusement une étape de roulement final de la bague à rétreindre et d'élimination des surplus de matière dus au refoulement, d'abord, de l'extrémité 110A et, ensuite, de l'extrémité 110B.

Les figures 14 et 15 montrent une variante pour la forme de l'extrémité 110A de la bande qui porte l'élément de liaison 142. Celui-ci est réalisé par un écrasement de l'extrémité 110A qui réduit son épaisseur (jusqu'à sensiblement la moitié de l'épaisseur courante de la bande) et par une élimination (découpe) des déchets figurés en traits interrompus et désignés par la référence 142'. Ce "poinçonnage" (écrasement + découpe) peut être réalisé en un ou deux passages.

Dans l'exemple représenté, cette découpe conduit à donner à l'élément 142 une forme sensiblement en T, avec une extrémité libre formée par une tête large 142A raccordée à la bande par un tronc plus mince 143, la largeur de la tête pouvant être égale ou inférieure à la largeur courante de la bande.

Cette forme en T est un exemple de réalisation du cas où les bords d'ancrage de l'élément de liaison qui est formé à une extrémité de la bande sont formés sur le contour ou la surface de cet élément de liaison. Comme dans le cas de la figure 8, un bord d'ancrage 145 est formé à l'extrémité libre de la tête 142A et deux bords d'ancrage 147 sont formés sur le bord "interne" de cette tête.

De manière complémentaire, un tel élément de liaison peut présenter un ou plusieurs ajours, comme l'ajour 144 indiqué en traits interrompus.

En référence aux figures 16 et 17, on décrit maintenant le mode de réalisation dans lequel l'élément de liaison relie les extrémités de la bande en remplissant une découpe réalisée par cet élément de liaison.

Sur la figure 16, les extrémités 210A et 210B de la bande 210 sont disposés bout à bout dans un poste de découpe et de jonction. L'élément de liaison, constitué par une pièce 212 est disposé contre ces extrémités en étant maintenu dans un chemisage 216A de forme adaptée réalisé dans un presse-flan 216. Comme pour les figures 3A et 3B précédemment décrites, d'autres moyens de maintien sont envisageables (griffes...). Les extrémités de la bande sont maintenues entre le presse-flan 216 et un contre-outil de découpe 220 qui présente une cavité 220A ayant globalement la forme de la pièce 212 et permettant l'évacuation des déchets de découpe. On a ainsi indiqué les déchets 210'A et 210'B de la découpe précédente.

L'outil de presse 218 présente une face active 218A de forme adaptée à celle de la pièce de liaison. Il est mobile en va-et-vient dans le chemisage 216A entre une position inactive représentée sur la figure 16 (dans laquelle les moyens 216B de mise en place de la pièce de liaison sont dégagés) et une position active de presse. Le pressé-flan 216 et/ou le contre-outil 220 sont mobiles pour permettre l'insertion des extrémités de la bande et leur maintien en position bloquée. La course de l'outil 218 est réglée de manière à permettre la découpe des extrémités de la bande tout en disposant la pièce de liaison 212 de manière à ce qu'elle prenne la place des déchets de découpe éliminés.

La liaison entre la pièce de liaison et la bande est réalisée sans jeu. Eventuellement, pour favoriser le maintien de la pièce de liaison dans le plan des extrémités de la bande, on peut, après la mise en place de ladite pièce de liaison, réaliser quelques points de poinçonnage non débouchants sur les bords d'interface de la pièce de liaison et de la bande, comme l'indique la référence 213 sur la figure 17.

Sur cette figure, on distingue mieux l'aspect de la pièce de liaison qui est globalement analogue à celle de la figure 8, avec ses têtes larges 222A, 222B et son tronçon intermédiaire 223, à ceci près que son épaisseur E212 est égale à l'épaisseur courante E' de la bande. La largeur L212 des têtes larges est inférieure à la largeur courante L de la bande. Les bords d'ancrage 225 et 227, respectivement formés aux extrémités libres et sur les bords "internes" des têtes 222A et 222B, coopèrent avec les organes de fixation 225' et 227', constitués par les bords de découpe adjacents auxdits bords d'ancrage.

## Revendications

1. Procédé de fabrication d'une bague à rétreindre comprenant une bande métallique (10, 110, 210) enroulée sur elle-même, dont les extrémités (10A, 10B ; 110A, 110B ; 210A, 210B) sont liées par un élément de liaison (12 ; 22 ; 32 ; 42 ; 112 ; 142 ; 212), présentant au moins un bord d'ancrage (14 ; 24, 25, 27 ; 34, 39 ; 43, 44 ; 114 ; 145, 147 ; 225, 227)
**caractérisé en ce que**, pour raccorder ledit élément de liaison à une extrémité (10A, 10B ; 110B ; 210A, 210B) de la bande (10, 110, 210), on dispose l'élément de liaison contre ladite extrémité de telle sorte que ledit bord d'ancrage de l'élément de liaison se trouve en regard de cette extrémité et on exerce une pression sur l'élément de liaison (12 ; 22 ; 32 ; 42 ; 112 ; 142 ; 212) de manière à repousser la matière de ladite extrémité de la bande qui se trouve sous l'élément de liaison tout en ménageant dans cette extrémité un organe de fixation (15 ; 25', 27' ; 35, 39' ; 225', 227') apte à coopérer avec ledit bord d'ancrage pour retenir l'un par rapport à l'autre l'élément de liaison et ladite extrémité de la bande, de telle sorte que l'épaisseur (E) de la bague dans la région de l'élément de liaison soit sensiblement égale à l'épaisseur (E') de la bande.

2. Procédé selon la revendication 1, **caractérisé en ce que** l'on fournit un élément de liaison constitué par une pièce de liaison (12 ; 22 ; 32 ; 42 ; 212) distincte de la bande (10, 210), cette pièce présentant au moins deux bords d'ancrage (14 ; 24, 25, 27 ; 34, 39 ; 43, 44 ; 225, 227) et **en ce que** l'on ménage au moins un organe de fixation (15 ; 25', 27' ; 35, 39' ; 225', 227') dans chacune des deux extrémités de la bande (10A, 10B ; 210A, 210B), lesdits organes de fixation étant respectivement aptes à coopérer avec chacun desdits bords d'ancrage pour respectivement relier la pièce de liaison à la première et à la deuxième extrémité de la bande.

3. Procédé selon la revendication 2, **caractérisé en ce que** l'on fournit une pièce de liaison (12, 22, 42, 212) dont la largeur maximale (L12, L22, L212) est inférieure à la largeur (L) de la bande (10, 210) et **en ce que** l'on dispose cette pièce de manière à laisser subsister des marges longitudinales (13A, 13B) de bande (10) le long des bords longitudinaux (12A, 12B) de ladite pièce (12, 22, 42, 212).

4. Procédé selon la revendication 3, **caractérisé en ce que** l'on dispose les bords extrêmes (11A, 11B) de la bande (10 ; 210) en regard l'un de l'autre, **en ce que** l'on dispose la pièce de liaison (12 ; 22 ; 32 ; 42 ; 212) contre la bande en plaçant au moins un premier bord d'ancrage (14 ; 25, 27 ; 34, 39 ; 43 ; 225, 227) sur la première extrémité (10A ; 210A) de la bande (10 ; 210) et au moins un deuxième bord d'ancrage (14 ; 25, 27 ; 34, 39 ; 43 ; 225, 227) sur la deuxième extrémité (10B ; 210B) de la bande et **en ce que** l'on exerce une pression de manière à repousser la matière des deux extrémités (10B ; 210B) de la bande sous la pièce de liaison tout en ménageant un organe de fixation (15 ; 25 ; 27' ; 35, 39' ; 225', 227') dans chacune de ces deux extrémités, ces organes de fixation étant respectivement aptes à coopérer avec lesdits premier et deuxième bords d'ancrage.

5. Procédé selon la revendication 3, **caractérisé en ce que** l'on dispose la pièce de liaison (12 ; 22 ; 32 ; 42 ; 212) contre la première extrémité (10A ; 210A) de la bande (10 ; 210) en plaçant au moins un premier bord d'ancrage (14 ; 25, 27 ; 34, 39 ; 43 ; 225, 227) sur la première extrémité (10A ; 210A) de ladite bande (10 ; 210), on exerce une pression sur la pièce de liaison (12 ; 22 ; 32 ; 42 ; 212) de manière à repousser la matière de ladite première extrémité (10A ; 210A) qui se trouve sous la pièce de liaison tout en ménageant, dans cette première extrémité, au moins un premier organe de fixation (15 ; 25 ; 27' ; 35, 39' ; 225', 227') apte à coopérer avec le premier bord d'ancrage, on dispose la deuxième extrémité (10B ; 210B) de la bande contre la pièce de liaison en plaçant ladite deuxième extrémité en regard d'au moins un deuxième bord d'ancrage de la pièce de liaison et on exerce une pression sur ladite pièce de manière à repousser la matière de ladite deuxième extrémité (110B) tout en ménageant, dans cette deuxième extrémité, au moins un deuxième organe de fixation apte à coopérer avec le deuxième bord d'ancrage (14 ; 25, 27 ; 34, 39 ; 43 ; 225, 227).

6. Procédé selon la revendication 1, **caractérisé en ce que** l'on réalise l'élément de liaison (112 ; 142) dans une première extrémité (110A) de la bande (110) au cours d'une étape de conformation et **en ce que**, pour relier les deux extrémités de la bande, on superpose la première extrémité conformée (112 ; 142) avec la deuxième extrémité (110B) de la bande (110) et on exerce ladite pression.

7. Procédé selon la revendication 6, **caractérisé en ce que** l'on soumet la bande (110) à un traitement conférant à la première extrémité (110A) de ladite bande une résistance mécanique supérieure à la résistance mécanique de la deuxième extrémité (110B) de la bande.

8. Procédé selon l'une quelconque des revendications 1 à 7, **caractérisé en ce que** l'on utilise un élément de liaison (12 ; 22 ; 32 ; 42 ; 112 ; 142) ayant une épaisseur (e ; h) inférieure à l'épaisseur courante (E') de la bande, **en ce que** l'on dispose cet élément de liaison contre une extrémité de la bande et **en ce que** l'on exerce une pression sur ledit élément de liaison (12 ; 22 ; 32 ; 42 ; 112 ; 142) de manière à écraser ladite extrémité de la bande jusqu'à ce que l'épaisseur (E) de la bague dans la région de l'élément de liaison soit sensiblement égale à l'épaisseur courante (E') de la bande et à occasionner un refoulement de la matière de cette extrémité (10A, 10B ; 110B) conduisant à la formation d'au moins un élément de retenue contre le bord d'ancrage de l'élément de liaison.

9. Procédé selon la revendication 8, **caractérisé en ce que** l'on utilise un élément de liaison (12; 22 ; 32 ; 42 ; 112 ; 142) ayant au moins un ajour (14 ; 24 ; 34 ; 44 ; 114 ; 144) dont le bord forme un bord d'ancrage et **en ce que** la pression exercée sur l'élément de liaison occasionne un refoulement de la matière de la bande métallique (10 ; 110) conduisant à la formation d'un plot de fixation (15, 35) dans ledit ajour.

10. Procédé selon la revendication 9, **caractérisé en ce que** l'on fournit un élément de liaison constitué par une pièce de liaison (12 ; 22 ; 42) distincte de la bande, cette pièce présentant au moins deux ajours (14 ; 24 ; 44) et **en ce que** l'on dispose la pièce et on exerce une pression sur cette dernière de manière à occasionner un refoulement de la matière de la première extrémité (10A) de la bande (10) conduisant à la formation, dans un premier ajour de la pièce de liaison, d'un premier plot de fixation (15) appartenant à ladite première extrémité et à occasionner un refoulement de la matière de la deuxième extrémité (10B) de la bande conduisant à la formation, dans un deuxième ajour de la pièce de liaison, d'un deuxième plot de fixation (15) appartenant à ladite deuxième extrémité.

11. Procédé selon l'une quelconque des revendications 1 à 7, **caractérisé en ce que** l'on exerce une pression sur l'élément de liaison (212) de manière à découper de la bande (210) la matière repoussée par ledit élément de liaison et jusqu'à ce que ce dernier prenne la place de la matière découpée et repoussée (210'A, 210'B), et l'on élimine la matière découpée et repoussée.

12. Procédé selon la revendication 11, **caractérisé en ce que** l'on utilise un élément de liaison constitué par une pièce de liaison (212) distincte de la bande, dont le contour définit des bords d'ancrage et de découpe (225, 227).

13. Bague à rétreindre comprenant une bande métallique (10 ; 110 ; 210) enroulée sur elle-même, dont les extrémités (10A, 10B ; 110A, 110B ; 210A, 210B) sont liées par un élément de liaison (12 ; 22 ; 32 ; 42 ; 112 ; 142 ; 212) présentant au moins un bord d'ancrage (14 ; 25, 27 ; 34, 39 ; 43 ; 114 ; 144, 145, 147 ; 225, 227),
**caractérisée en ce que** l'élément de liaison est raccordé à une extrémité (10A, 10B ; 110B ; 210A, 210B) de la bande par au moins un organe de fixation (15 , 25', 27' ; 35, 39' ; 225', 227') ménagé contre le bord d'ancrage par la mise en place dudit élément de liaison, **en ce que** la liaison entre la bande (10 ; 110 ; 210) et l'élément de liaison (12 ; 22 ; 32 ; 42 ; 112 ; 142 ; 212) est exempte de jeu et **en ce que** l'épaisseur (E) de la bague dans la région de l'élément de liaison est sensiblement égale à l'épaisseur (E') de la bande.

14. Bague à rétreindre selon la revendication 13, **caractérisée en ce que** l'élément de liaison est constitué par une pièce de liaison (32), distincte de la bande et comportant au moins un ajour (34) disposé à cheval sur les deux extrémités (10A, 10B) de la bande.

15. Bague à rétreindre selon la revendication 13, **caractérisée en ce que** l'élément de liaison est constitué par une pièce de liaison (12 ; 22 ; 42), distincte de la bande et comportant au moins deux ajours (14 ; 24 ; 44) dans lesquels sont formés par refoulement deux plots de fixation (15) appartenant respectivement à chacune des deux extrémités de la bande.

16. Bague à rétreindre selon l'une quelconque des revendications 13 à 15, **caractérisée en ce que** l'élément de liaison est constitué par une pièce de liaison (22 ; 32 ; 42 ; 212) présentant des bords d'ancrage (25, 27 ; 39 ; 43 ; 225, 227) formés sur sa surface.

17. Bague à rétreindre selon la revendication 16, **caractérisée en ce que** la pièce de liaison (212) présente une épaisseur (E212) sensiblement égale à l'épaisseur courante (E) de la bande (210).

18. Bague à rétreindre selon l'une quelconque des revendications 14 à 16, **caractérisée en ce que** la pièce de liaison (12 ; 22 ; 32 ; 42) présente une épaisseur moyenne (e) sensiblement égale à la moitié de l'épaisseur courante (E') de la bande (10).

19. Bague à rétreindre selon l'une quelconque des revendications 14 à 18, **caractérisée en ce que** la pièce de liaison (12 ; 22 ; 42 ; 212) présente une largeur (L12 ; L22 ; L212) inférieure à la largeur (L) de la bande (10 ; 210) et **en ce que** des marges longitudinales (13A, 13B) de bande sont ménagées le long des bords longitudinaux (12A, 12B) de la pièce de liaison (12 ; 22 ; 42 ; 212).

20. Bague à rétreindre selon la revendication 13, **caractérisée en ce que** l'élément de liaison (112 ; 142) est constitué par une première extrémité (110A) de la bande (110) comprenant au moins un bord d'ancrage (114 ; 145, 147), les première et deuxième extrémités (110A, 110B) de la bande étant écrasées l'une contre l'autre, et un organe de fixation appartenant à la deuxième extrémité (110B) étant formé contre ledit bord d'ancrage.

21. Bague à rétreindre selon l'une quelconque des revendications 13 à 20, **caractérisée en ce que** l'élément de liaison (12 ; 22; 32 ; 42 ; 112 ; 142 ; 212) présente une résistance mécanique supérieure à la résistance mécanique que présente la ou les extrémités (10A, 10B ; 110B ; 210A, 210B) de la bande avec laquelle il coopère.

22. Installation de fabrication d'une bague à rétreindre comprenant des moyens pour enrouler une bande métallique (10 ; 110 ; 210) sur elle-même et pour lier les extrémités (10A, 10B ; 110A, 110B ; 210A, 210B) de ladite bande par un élément de liaison (12 ; 22 ; 32 , 42 ; 112 ; 142 , 212) présentant au moins un bord d'ancrage (14 ; 25, 27 ; 34, 39 ; 43 ; 114 ; 145, 147 ; 225, 227),
**caractérisée en ce qu'**elle comprend des moyens pour disposer l'élément de liaison contre une extrémité (10A, 10B ; 110B ; 210A, 210B) de la bande, de telle sorte qu'au moins un bord d'ancrage dudit élément de liaison se trouve en regard de ladite extrémité, ainsi qu'un outil de presse (18 ; 18' ; 28 ; 128 ; 218) destiné à exercer une pression sur l'élément de liaison (12 ; 22 ; 32 ; 42 ; 112 ; 142 ; 212) de manière à repousser la matière de ladite extrémité de la bande (10A, 10B ; 110B ; 210A, 210B) qui se trouve sous l'élément de liaison tout en ménageant dans cette extrémité un organe de fixation (15 ; 25 ; 27' ; 35, 39' ; 225, 227) apte à coopérer avec ledit bord d'ancrage pour retenir l'un par rapport à l'autre l'élément de liaison et ladite extrémité de la bande, de telle sorte que l'épaisseur (E) de la bague dans la région de l'élément de liaison soit sensiblement égale à l'épaisseur (E') de la bande.

23. Installation selon la revendication 22, **caractérisée en ce que** l'outil de presse (18 ; 18' ; 28 ; 128 ; 218) comporte une face active de pression (18A ; 18'A ; 28A ; 218A) ayant une forme analogue à la forme de la zone de l'élément de liaison (12 ; 22 ; 32 ; 42 ; 112 ; 142 ; 212) avec laquelle ladite face active est destinée à coopérer.

24. Installation selon la revendication 23, **caractérisée en ce que** l'élément de liaison (12 ; 22 ; 32 ; 42 ; 112 ; 142) présente au moins un ajour (14 ; 24 ; 34 ; 44 ; 144) et **en ce que** la face active de pression (18A ; 18'A ; 28A) présente au moins un renfoncement (19 ; 19' ; 29) susceptible d'être disposé en correspondance avec le ou les ajours (14 ; 24 ; 34 ; 44 ; 114 ; 144) de l'élément de liaison et au moins une partie pleine (18B ; 18'B ; 28B) susceptible d'être disposée en concordance avec la ou les zones pleines de l'élément de liaison (12 ; 22 ; 32 ; 42 ; 112 ; 142 ; 212).

25. Installation selon l'une quelconque des revendications 22 à 24, **caractérisée en ce que** les moyens pour enrouler la bande métallique (10 ; 110) sur elle-même sont aptes à conformer la bande en lui donnant une courbure donnée dans la région de ses extrémités (10A, 10B ; 110A ; 110B) avant la disposition de l'élément de liaison contre une extrémité de la bande et **en ce que** l'outil de presse (18 ; 28 ; 128 ; 218) comporte une face active (18A ; 28A ; 218A) présentant une courbure sensiblement égale à ladite courbure donnée.

26. Installation selon l'une quelconque des revendications 22 à 25, **caractérisée en ce qu'**elle comporte des moyens (130, 132) pour conformer une première extrémité (110A) de la bande (110) en élément de liaison (112 ; 142) comprenant un outil de poinçonnage (132) apte à pratiquer au moins un bord d'ancrage (114 ; 145, 147) dans ladite première extrémité.

## Patentansprüche

1. Verfahren zum Herstellen eines Klemmrings, der ein eingerolltes Metallband (10, 110, 210) umfasst, dessen Enden (10A, 10B; 110A, 110B; 210A, 210B) durch ein Verbindungselement (12; 22; 32; 42; 112; 142; 212) miteinander verbunden sind und das wenigstens einen Befestigungsrand (14; 24, 25, 27; 34, 39; 43, 44; 114; 145, 147; 225, 227) aufweist,
**dadurch gekennzeichnet, dass** zum Verbinden des Verbindungselements mit einem Ende (10A, 10B; 110B; 210A, 210B) des Bandes (10, 110, 210) das Verbindungselement gegen das Ende in der Weise angeordnet wird, dass der Befestigungsrand des Verbindungselements dem Ende gegenüber liegt und ein Druck auf das Verbindungselement (12; 22; 32; 42; 112; 142; 212) in der Weise ausgeübt wird, dass das Material des Bandendes, das sich unter dem Verbindungselement befindet, zurückgeschoben wird, wobei an diesem Ende ein Befestigungsorgan (15; 25', 27'; 35, 39'; 225', 227') ausgebildet wird, das mit dem Befestigungsrand zusammenzuwirken vermag, um das Verbindungselement und das Bandende aneinander zu halten, so dass die Dicke (E) des Rings im Bereich des Verbindungselements im Wesentlichen der Dicke (E') des Bandes entspricht.

2. Verfahren nach Anspruch 1,
**dadurch gekennzeichnet, dass** ein Verbindungselement bereitgestellt wird, das von einem von dem Band (10, 210) separaten Verbindungsstück (12; 22; 32; 42; 212) gebildet ist, wobei das Stück wenigstens zwei Befestigungsränder (14; 24, 25, 27; 34, 39; 43, 44; 225, 227) aufweist, und dass wenigstens ein Befestigungsorgan (15; 25', 27'; 35, 39'; 225', 227') an jedem der beiden Enden des Bandes (10A, 10B; 210A, 210B) ausgebildet wird, wobei die Befestigungsorgane jeweils mit jedem der Befestigungsränder zusammenzuwirken vermögen, um das Verbindungsstück mit dem ersten bzw. zweiten Ende des Bandes zu verbinden.

3. Verfahren nach Anspruch 2,
**dadurch gekennzeichnet, dass** ein Verbindungsstück (12, 22, 42, 212) bereitgestellt wird, dessen maximale Breite (L12, L22, L212) kleiner ist als die Breite (L) des Bandes (10, 210) und dass dieses Verbindungsstück derart angeordnet wird, dass entlang der Längsränder (12A, 12B) des Verbindungsstücks (12, 22, 42, 212) in Längsrichtung Randbereiche (13A, 13B) des Bandes (10) bestehen bleiben.

4. Verfahren nach Anspruch 3,
**dadurch gekennzeichnet, dass** die äußersten Ränder (11A, 11B) des Bandes (10, 210) einander gegenüberliegend angeordnet werden, dass das Verbindungsstück (12; 22; 32; 42; 212) gegen das Band angeordnet wird, indem wenigstens ein erster Befestigungsrand (14; 25, 27; 34, 39; 43; 225, 227) auf dem ersten Ende (10A; 210A) des Bandes (10; 210) und wenigstens ein zweiter Befestigungsrand (14; 25, 27; 34, 39; 43; 225, 227) auf dem zweiten Ende (10B; 210B) des Bandes platziert wird und dass ein Druck in der Weise ausgeübt wird, dass das Material der zwei Enden (10B; 210B) des Bandes unter das Verbindungsstück zurückgeschoben wird, wobei an jedem der zwei Enden ein Befestigungsorgan (15; 25; 27'; 35, 39'; 225', 227') ausgebildet wird, wobei die Befestigungsorgane mit dem ersten bzw. dem zweiten Befestigungsrand zusammenzuwirken vermögen.

5. Verfahren nach Anspruch 3,
**dadurch gekennzeichnet, dass** das Verbindungsstück (12; 22; 32; 42; 212) gegen das erste Ende (10A; 210A) des Bandes (10, 210) angeordnet wird, indem wenigstens ein erster Befestigungsrand (14; 25, 27; 34, 39; 43; 225, 227) auf dem ersten Enden (10A; 210A) des Bandes (10; 210) platziert wird, ein Druck auf das Verbindungsstück (12; 22; 32; 42; 212) in der Weise ausgeübt wird, dass das Material des sich unter dem Verbindungsstück befindenden ersten Endes (10A; 210A) zurückgeschoben wird, wobei an diesem ersten Ende wenigstens ein erstes Befestigungsorgan (15; 25; 27'; 35, 39'; 225', 227') ausgebildet wird, das mit dem ersten Befestigungsrand zusammenzuwirken vermag, das zweite Ende (10B; 210B) des Bandes gegen das Verbindungsstück angeordnet wird, indem das zweite Ende gegenüber wenigstens einem zweiten Befestigungsrand des Verbindungsstücks platziert wird und ein Druck auf das Verbindungsstück in der Weise ausgeübt wird, dass das Material des zweiten Endes (110B) zurückgeschoben wird, wobei an dem zweiten Ende wenigstens ein zweites Befestigungsorgan ausgebildet wird, das mit dem zweiten Befestigungsrand (14; 25, 27; 34, 39; 43; 225, 227) zusammenzuwirken vermag.

6. Verfahren nach Anspruch 1,
**dadurch gekennzeichnet, dass** das Verbindungselement (112; 142) an einem ersten Ende (110A) des Bandes (110) während eines Formungsvorgangs ausgeführt wird und dass zum Verbinden der zwei Ende des Bandes das zweite Ende (110B) des Bandes (110) über das erste geformte Ende (112; 142) gelegt und der Druck ausgeübt wird.

7. Verfahren nach Anspruch 6,
**dadurch gekennzeichnet, dass** das Band (110) einer Bearbeitung unterzogen wird, durch die das erste Ende (110A) des Bandes eine Festigkeit erlangt, die größer ist als die Festigkeit des zweiten Endes (110B) des Bandes.

8. Verfahren nach einem der Ansprüche 1 bis 7,
**dadurch gekennzeichnet, dass** ein Verbindungselement (12; 22; 32; 42; 112; 142) verwendet wird, das eine Dicke (e; h) hat, die kleiner ist als die laufende Dicke (E') des Bandes, dass das Verbindungselement gegen ein Ende des Bandes angeordnet wird und dass ein Druck auf das Verbindungselement (12; 22; 32; 42; 112; 142) in der Weise ausgeübt wird, dass das Ende des Bandes soweit zusammengedrückt wird, bis die Dicke (E) des Rings im Bereich des Verbindungselements im Wesentlichen der laufenden Dicke (E') des Bandes entspricht, und dadurch das Material des Endes (10A, 10B; 110B) gestaucht wird, was zur Bildung wenigstens eines Elements zum Halten an dem Befestigungsrand des Verbindungselements führt.

9. Verfahren nach Anspruch 8,
**dadurch gekennzeichnet, dass** ein Verbindungselement (12; 22; 32; 42; 112; 142) verwendet wird, das wenigstens einen Durchbruch (14; 24; 34; 44; 114; 144) hat, dessen Rand einen Befestigungsrand bildet, und dass der auf das Verbindungselement ausgeübte Druck ein Stauchen des Materials des Metallbandes (10; 110) bewirkt, wodurch ein Befestigungsstift (15, 35) in diesem Durchbruch gebildet wird.

10. Verfahren nach Anspruch 9,
**dadurch gekennzeichnet, dass** ein Verbindungselement bereitgestellt wird, das von einem von dem Band separaten Verbindungsstück (12; 22; 42) gebildet ist, wobei dieses Verbindungsstück wenigstens zwei Durchbrüche (14; 24; 44) aufweist, und dass das Verbindungsstück so angeordnet und darauf ein Druck in der Weise ausgeübt wird, dass das Material des ersten Endes (10A) des Bandes (10) dadurch gestaucht wird, was zur Bildung eines ersten, dem ersten Ende zugeordneten Befestigungsstifts (15) in einem ersten Durchbruch des Verbindungsstücks führt, und das Material des zweiten Endes (10B) des Bandes dadurch gestaucht wird, was zur Bildung eines zweiten, dem zweiten Enden zugeordneten Befestigungsstifts (15) in einem zweiten Durchbruch des Verbindungsstücks führt.

11. Verfahren nach einem der Ansprüche 1 bis 7,
**dadurch gekennzeichnet, dass** auf das Verbindungselement (212) ein Druck in der Weise ausgeübt wird, dass von dem Band (210) das zurückgeschobene Material durch das Verbindungselement soweit abgeschnitten wird, bis dieses den Platz des abgeschnittenen, zurückgeschobenen Materials (210'A, 210'B) einnimmt, und das abgeschnittene, zurückgeschobene Material entfernt wird.

12. Verfahren nach Anspruch 11,
**dadurch gekennzeichnet, dass** ein Verbindungselement verwendet wird, das von einem von dem Band separaten Verbindungsstück (21) gebildet wird, dessen Umriss die Befestigungsund Ausschnittränder (225, 227) bildet.

13. Klemmring, der ein eingerolltes Metallband (10; 110; 210) umfasst, dessen Enden (10A, 10B; 110A, 110B; 210A, 210B) durch ein Verbindungselement (12; 22; 32; 42; 112; 142; 212) miteinander verbunden sind, das wenigstens einen Befestigungsrand (14; 25, 27; 34, 39; 43; 114; 144, 145, 147; 225, 227) aufweist,
**dadurch gekennzeichnet, dass** das Verbindungselement mit einem Ende (10A, 10B; 110B; 210A, 210B) des Bandes durch wenigstens ein Befestigungsorgan (15, 25', 27'; 35, 39'; 225', 227') verbunden ist, das an dem Befestigungsrand durch das Anbringen des Verbindungselements ausgebildet ist, dass die Verbindung zwischen dem Band (10; 110; 210) und dem Verbindungselement (12; 22; 32; 42; 112; 142; 212) kein Spiel hat und dass die Dicke (E) des Rings im Bereich des Verbindungselements im Wesentlichen der Dicke (E') des Bandes entspricht.

14. Klemmring nach Anspruch 13,
**dadurch gekennzeichnet, dass** das Verbindungselement von einem von dem Band separaten Verbindungsstück (32) gebildet ist, das wenigstens einen Durchbruch (34) aufweist, der mittig über den zwei Enden (10A, 10B) des Bandes angeordnet ist.

15. Klemmring nach Anspruch 13,
**dadurch gekennzeichnet, dass** das Verbindungselement von einem von dem Band separaten Verbindungsstück (12; 22; 42) gebildet ist, das wenigstens zwei Durchbrüche (14; 24; 44) aufweist, in denen zwei Befestigungsstifte (15) durch Stauchen gebildet sind, die jeweils einem der zwei Bandenden zugehörig sind.

16. Klemmring nach einem der Ansprüche 13 bis 15,
**dadurch gekennzeichnet, dass** das Verbindungselement von einem Verbindungsstück (22; 32; 42; 212) gebildet ist, das Befestigungsränder (25, 27; 39; 43; 225, 227) aufweist, die auf seiner Oberfläche gebildet sind.

17. Klemmring nach Anspruch 16,
**dadurch gekennzeichnet, dass** das Verbindungsstück (212) eine Dicke (E212) aufweist, die im Wesentlichen der laufenden Dicke (E) des Bandes (210) entspricht.

18. Klemmring nach einem der Ansprüche 14 bis 16,
**dadurch gekennzeichnet, dass** das Verbindungsstück (12; 22; 32; 42) eine durchschnittliche Dicke (e) aufweist, die im Wesentlichen der Hälfte der laufenden Dicke (E') des Bandes (10) entspricht.

19. Klemmring nach einem der Ansprüche 14 bis 18,
**dadurch gekennzeichnet, dass** das Verbindungsstück (12; 22; 42; 212) eine Breite (L12; L22; L212) aufweist, die kleiner ist als die Breite (L) des Bandes (10; 210), und dass entlang der Längsränder (12A, 12B) des Verbindungsstücks (12; 22; 42; 212) in Längsrichtung Randbereiche (13A, 13B) des Bandes ausgebildet sind.

20. Klemmring nach Anspruch 13,
**dadurch gekennzeichnet, dass** das Verbindungselement (112; 142) von einem ersten Ende (110A) des Bandes (110) gebildet ist, das wenigstens einen Befestigungsrand (114; 145, 147) aufweist, wobei das erste und zweite Ende (110A, 110B) des Bandes gegeneinander zusammengedrückt werden und ein dem zweiten Ende (110B) zugehöriges Befestigungsorgan gegen den Befestigungsrand gebildet wird.

21. Klemmring nach einem der Ansprüche 13 bis 20,
**dadurch gekennzeichnet, dass** das Verbindungselement (12; 22; 32; 42; 112; 142; 212) eine Festigkeit aufweist, die größer ist als die Festigkeit, die das oder die Enden (10A, 10B; 110B; 210A, 210B) des Bandes aufweisen, mit dem es zusammenwirkt.

22. Anlage zum Herstellen eines Klemmrings, die Mittel zum Einrollen eines Metallbandes (10; 110; 210) und zum Verbinden der Enden (10A, 10B; 110A, 110B; 210A, 210B) des Bandes durch ein Verbindungselement (12; 22; 32, 42; 112; 142, 212) umfasst, welches wenigstens einen Befestigungsrand (14; 25, 27; 34, 39; 43; 114; 145, 147; 225, 227) aufweist,
**dadurch gekennzeichnet, dass** sie Mittel umfasst, die das Verbindungselement gegen ein Ende (10A, 10B; 110B; 210A, 210B) des Bandes derart anordnen, dass sich gegenüber dem Ende wenigstens ein Befestigungsrand des Verbindungselements befindet, sowie ein Presswerkzeug (18; 18'; 28; 128; 218), das dazu bestimmt ist, einen Druck auf das Verbindungselement (12; 22; 32; 42; 112; 142; 212) in der Weise auszuüben, dass das Material des Bandendes (10A, 10B; 110B; 210A, 210B), das sich unter dem Verbindungselement befindet, zurückgeschoben wird, wobei an diesem Ende ein Befestigungsorgan (15; 25; 27'; 35, 39'; 225, 227) ausgebildet wird, das mit dem Befestigungsrand zusammenzuwirken vermag, um das Verbindungselement und das Bandende derart aneinander zu halten, dass die Dicke (E) des Rings im Bereich des Verbindungselements im Wesentlichen der Dicke (E') des Bandes entspricht.

23. Anlage nach Anspruch 22,
**dadurch gekennzeichnet, dass** das Presswerkzeug (18; 18'; 28; 128; 218) eine aktive Druckseite (18A; 18'A; 28A; 218A) aufweist, deren Form der Form des Bereichs des Verbindungselements (12; 22; 32; 42; 112; 142; 212) entspricht, mit dem die aktive Seite zusammenwirken soll.

24. Anlage nach Anspruch 23,
**dadurch gekennzeichnet, dass** das Verbindungselement (12; 22; 32; 42; 112; 142) wenigstens einen Durchbruch (14; 24; 34; 44; 144) aufweist und dass die aktive Druckseite (18A; 18'A; 28A) wenigstens eine Vertiefung (19; 19'; 29) aufweist, die dazu geeignet ist, dem oder den Durchbrüchen (14; 24; 34; 44; 114; 144) des Verbindungselements gegenüberliegend angeordnet zu werden, sowie wenigstens ein massives Teil (18B; 18'B; 28B), das dazu geeignet ist, dem oder den massiven Bereichen des Verbindungselements (12; 22; 32; 42; 112; 142; 212) gegenüberliegend angeordnet zu werden.

25. Anlage nach einem der Ansprüche 22 bis 24,
**dadurch gekennzeichnet, dass** die Mittel zum Einrollen des Metallbandes (10, 110) das Band so zu formen vermögen, dass dieses im Bereich seiner Enden (10A, 10B; 110A; 110B) gebogen wird, bevor das Verbindungselement gegen ein Ende des Bandes angeordnet wird, und dass das Presswerkzeug (18; 28; 128; 218) eine aktive Seite (18A; 28A; 218A) umfasst, die eine Krümmung aufweist, die im Wesentlichen der gegebenen Krümmung entspricht.

26. Anlage nach einem der Ansprüche 22 bis 25,
**dadurch gekennzeichnet, dass** sie Mittel (130, 132) umfasst, um aus einem ersten Ende (110A) des Bandes (110) ein Verbindungselement (112; 142) zu formen, welche ein Stanzwerkzeug (132) aufweisen, das wenigstens einen Befestigungsrand (114; 145, 147) an dem ersten Ende auszuführen vermag.

## Claims

1. A method of manufacturing a swaging ring comprising a metal strip (10, 110, 210) rolled into a hoop with its ends (10A, 10B; 110A, 110B; 210A, 210B) connected together by a connection element (12; 22; 32; 42; 112; 142; 212) having at least one anchor edge (14; 24, 25, 27; 34, 39; 43, 44; 114; 145, 147; 225, 227),
the method being **characterised in that** to connect said connection element to one end (10A, 10B; 110B; 210A, 210B) of the strip (10, 110, 210), the connection element is placed against said end in such a manner that said anchor edge of the connection element is in register with said end, and pressure is exerted on the connection element (12; 22; 32; 42; 112; 142; 212) in such a manner as to upset the material of said end of the strip lying beneath the connection element while providing a fixing member (15; 25', 27'; 35, 39'; 225', 227') in said end suitable for co-operating with said anchor edge to hold the connection element and said end of the strip relative to each other in such a manner that the thickness (E) of the ring in the region of the connection element is substantially equal to the thickness (E') of the strip.

2. A method according to claim 1, **characterised in that** a connection element is provided constituted by a connection piece (12; 22; 32; 42; 212) that is separate from the strip (10, 210), said piece having at least two anchor edges (14; 24, 25, 27; 34, 39; 43, 44; 225, 227), and **in that** at least one fixing member (15; 25', 27'; 35, 39'; 225', 227') is provided in each of the two ends of the strip (10A, 10B; 210A, 210B), said fixing members being suitable for co-operating respectively with each of said anchor edges so as to connect the connection piece respectively to the first and second ends of the strip.

3. A method according to claim 2, **characterised in that** a connection piece (12, 22, 42, 212) is provided whose maximum width (L12, L22, L212) is less than the width (L) of the strip (10, 210), and **in that** said connection piece is placed in such a manner as to leave longitudinal margins (13A, 13B) of the strip (10) along longitudinal edges (12A, 12B) of said piece (12, 22, 42, 212).

4. A method according to claim 3, **characterised in that** the end edges (11A, 11B) of the strip (10; 210) are placed facing each other, **in that** the connection piece (12; 22; 32; 42; 212) is placed against the strip by placing at least a first anchor edge (14; 25, 27; 34, 39; 43; 225, 227) on the first end (10A; 210A) of the strip (10; 210) and at least a second anchor edge (14; 25, 27; 34, 39; 43; 225, 227) on the second end (10B; 210B) of the strip, and **in that** pressure is exerted in such a manner as to upset the material of the two ends (10B; 210B) of the strip beneath the connection piece while forming fixing members (15; 25, 27'; 35, 39'; 225', 227') in each of said two ends, said fixing members being suitable for co-operating respectively with said first and second anchor edges.

5. A method according to claim 3, **characterised in that** the connection piece (12; 22; 32; 42; 212) is placed against the first end (10A; 210A) of the strip (10; 210) by placing at least a first anchor edge (14; 25, 27; 34, 39; 43; 225, 227) on the first end (10A; 210A) of said strip (10; 210), pressure is exerted on the connection piece (12; 22; 32; 42; 212) in such a manner as to upset the material of said first end (10A; 210A) which underlies the connection piece while forming at least one first fixing member (15; 25, 27'; 35, 39'; 225', 227') in said first end suitable for co-operating with the first anchor edge, the second end (10B; 210B) of the strip is placed against the connection piece by placing said second end in register with at least one second anchor edge of the connection piece, and pressure is exerted on said piece in such a manner as to upset the material of said second end (110B) while forming at least one second fixing member in said second end suitable for co-operating with the second anchor edge (14; 25, 27; 34, 39; 43; 225, 227).

6. A method according to claim 1, **characterised in that** the connection element (112; 142) is formed in a first end (110A) of the strip (110) during a shaping step, and **in that** in order to connect together the two ends of the strip, the shaped first end (112; 142) is superposed on the second end (110B) of the strip (110) and said pressure is exerted.

7. A method according to claim 6, **characterised in that** the strip (110) is subjected to treatment imparting mechanical strength to the first end (110A) of said strip that is greater than the mechanical strength of the second end (110B) of the strip.

8. A method according to any one of claims 1 to 7, **characterised in that** a connection element (12; 22; 32; 42; 112; 142) is used of thickness (e; h) that is less than the ordinary thickness (E') of the strip, **in that** the connection element is placed against one end of the strip, and **in that** pressure is exerted on said connection element (12; 22; 32; 42; 112; 142) in such a manner as to flatten said end of the strip until the thickness (E) of the ring in the vicinity of the connection element is substantially equal to the ordinary thickness (E') of the strip and in such a manner as to cause the material of said end (10A, 10B; 110B) to be upset so as to form at least one retaining element against the anchor edge of the connection element.

9. A method according to claim 8, **characterised in that** a connection element (12; 22; 32; 42; 112; 142) is used having at least one hole (14; 24; 34; 44; 114; 144) whose edge forms an anchor edge, and **in that** the pressure exerted on the connection element causes material of the metal strip (10; 110) to be upset so as to form a fixing stud (15, 35) in said hole.

10. A method according to claim 9, **characterised in that** a connection element is provided constituted by a connection piece (12; 22; 42) that is separate from the strip, said piece having at least two holes (14; 24; 44), and **in that** the piece is put into position and pressure is exerted thereon in such a manner as to cause material of the first end (10A) of the strip (10) to be upset, thereby causing a first fixing stud (15) belonging to said first end to be formed in a first hole of the connection piece, and causing the material of the second end (10B) of the strip to be upset so as to form a second fixing stud (15) belonging to said second end in a second hole of the connection piece.

11. A method according to any one of claims 1 to 7, **characterised in that** pressure is exerted on the connection element (212) in such a manner as to cut the material upset by said connection element away from the strip (210) until the connection element takes the place of the upset and cutaway material (210'A, 210'B), and the upset and cut-away material is removed.

12. A method according to claim 11, **characterised in that** a connection element is used that is constituted by a connection piece (212) that is separate from the strip, with the outline thereof defining anchor and cutting edges (225, 227).

13. A swaging ring comprising a metal strip (10; 110; 210) that is rolled into a hoop, the ends thereof (10A, 10B; 110A, 110B; 210A, 210B) being connected together by a connection element (12; 22; 32; 42; 112; 142; 212) having at least one anchor edge (14; 25, 27; 34, 39; 43; 114; 144, 145, 147; 225, 227),
the ring being **characterised in that** the connection element is connected to one end (10A, 10B; 110B; 210A, 210B) of the strip by at least one fixing member (15, 25', 27'; 35, 39'; 225', 227') formed against the anchor edge by putting said connection element into place, **in that** the connection between the strip (10; 110; 210) and the connection element (12; 22; 32; 42; 112; 142; 212) has no clearance, and **in that** the thickness (E) of the ring in the vicinity of the connection element is substantially equal to the thickness (E') of the strip.

14. A swaging ring according to claim 13, **characterised in that** the connection element is constituted by a connection piece (32) that is distinct from the strip and that includes at least one hole (34) placed astride the two ends (10A, 10B) of the strip.

15. A swaging ring according to claim 13, **characterised in that** the connection element is constituted by a connection piece (12; 22; 42) that is distinct from the strip and that includes at least two holes (14; 24; 44) in which two fixing studs (15) belonging to each of the two ends of the strip respectively are formed by upsetting.

16. A swaging ring according to any one of claims 13 to 15, **characterised in that** the connection element is constituted by a connection piece (22; 32; 42; 212) having anchor edges (25, 27; 39; 43; 225, 227) formed in its surface.

17. A swaging ring according to claim 16, **characterised in that** the connection piece (212) is of a thickness (E212) substantially equal to the ordinary thickness (E) of the strip (210).

18. A swaging ring according to any one of claims 14 to 16, **characterised in that** the connection piece (12; 22; 32; 42) has an average thickness (e) substantially equal to half the ordinary thickness (E') of the strip (10).

19. A swaging ring according to any one of claims 14 to 18, **characterised in that** the connection piece (12; 22; 42; 212) is of a width (L12; L22; L212) smaller than the width (L) of the strip (10; 210), and **in that** longitudinal margins (13A, 13B) of the strip are provided along longitudinal edges (12A, 12B) of the connection piece (12; 22; 42; 212).

20. A swaging ring according to claim 13, **characterised in that** the connection element (112; 142) is constituted by a first end (110A) of the strip (110) having at least one anchor edge (114; 145, 147), the first and second ends (110A, 110B) of the strip being flattened against each other, and a fixing member belonging to the second end (110B) being formed against said anchor edge.

21. A swaging ring according to any one of claims 13 to 20, **characterised in that** the connection element (12; 22; 32; 42; 112; 142; 212) has mechanical strength greater than mechanical strength of the end(s) (10A, 10B; 110B; 210A, 210B) of the strip with which it cooperates.

22. An installation for manufacturing a swaging ring comprising: means for rolling up a metal strip (10; 110; 210) into a hoop; and means for connecting together the ends (10A, 10B; 110A, 110B; 210A, 210B) of said strip by a connection element (12; 22; 32; 42; 112; 142; 212) having at least one anchor edge (14; 25, 27; 34, 39; 43; 114; 145, 147; 225, 227),
the installation being **characterised in that** it further comprises means for placing the connection element against one end (10A, 10B; 110B; 210A, 210B) of the strip so that at least one anchor edge of said connection element is in register with said end, and a press tool (18; 18'; 28; 128; 218) for exerting pressure on the connection element (12; 22; 32; 42; 112; 142; 212) in such a manner as to upset the material of said end of the strip (10A, 10B; 110B; 210A, 210B) that lies beneath the connection element while providing in said end a fixing member (15; 25, 27'; 35, 39'; 225, 227) suitable for co-operating with said anchor edge in order to hold together the connection element and said end of the strip in such a manner that the thickness (E) of the ring in the vicinity of the connection element is substantially equal to the thickness (E') of the strip.

23. An installation according to claim 22, **characterised in that** the press tool (18; 18'; 28; 128; 218) has an active pressure face (18A; 18'A; 28A; 218A) of a shape that is analogous to the shape of the zone of the connection element (12; 22; 32; 42; 112; 142; 212) with which said active face is to co-operate.

24. An installation according to claim 23, **characterised in that** the connection element (12; 22; 32; 42; 112; 142) has at least one hole (14; 24; 34; 44; 114), and **in that** the active pressure face (18A; 18'A; 28A) has at least one indentation (19; 19'; 29) suitable for being put in register with the hole(s) (14; 24; 34; 44; 114; 144) of the connection element and at least one solid portion (18B; 18'B; 28B) suitable for being placed in register with the solid zone(s) of the connection element (12; 22; 32; 42; 112; 142; 212).

25. An installation according to any one of claims 22 to 24, **characterised in that** the means for rolling the metal strip (10; 110) into a hoop are suitable for shaping the strip by imparting given curvature thereon in the region of its ends (10A, 10B; 110A; 110B) prior to placing the connection element against one end of the strip, and **in that** the press tool (18; 28; 128; 218) has an active face (18A; 28A; 218A) of curvature substantially equal to said given curvature.

26. An installation according to any one of claims 22 to 25, **characterised in that** it includes means (130, 132) for shaping a first end (110A) of the strip (110) into a connection element (112; 142), said means comprising a punch tool (132) suitable for forming at least one anchor edge (114; 145, 147) in said first end.
